# EUROPÄISCHE PATENTSCHRIFT

(11) **EP 0 099 938 B1**
(45) Veröffentlichungstag und Bekanntmachung des Hinweises auf die Patenterteilung: **09.04.1986**
(21) Anmeldenummer: 82106808.7
(22) Anmeldetag: 28.07.1982
(51) Int. Cl.: E02B 17/02

(54) **Unterwasser-Unterbausystem und seine Installation in grossen Tiefen, fuer selbsthebende Plattformen im Meer**
Under-water supporting construction and its installation in deep waters for self raising sea platforms
Substructure sous-marine et son installation en grandes profondeurs, pour des plate-formes auto-élévatrices en mer

(43) Veröffentlichungstag der Anmeldung: 08.02.1984
(73) Patentinhaber: Santi, Giunio Guido, I-20100 Milano (IT)
(72) Erfinder: Santi, Giunio Guido, I-20100 Milano (IT)
(74) Vertreter: Jaumann, Paolo

## Beschreibung

Die Erfindung bezieht sich auf ein Unterwasser-Unterbausystem gemäß dem Oberbegriff des Anspruches 1.

Während für Wassertiefen bis 250-300 m im allgemeinen fixe Unterbaustrukturen bekannt sind, die entweder mittels Pfählen im Meeresboden befestigt sind, oder mit Schwerkraft darauf aufgesetzt sind, werden bislang für grössere Tiefen meist schwimmende oder halbschwimmende Tragstrukturen verwendet. Diese sind der Wirkung von Wind, Wellen und Strömungen ausgesetzt, weshalb die Verbindungen mit den fixen Strukturen, wie Bohrlochköpfe, Olleitungen, usw. in flexibler Form ausgeführt sein müssen, wozu komplizierte Kupplungen erforderlich sind.

Aus der Patentschrift DE-A-2 938 181 ist ein Unterwasser-Unterbausystem für tiefes Wasser für eine selbsthebende Plattform (1) und seine Installation im Meer bekannt, das aus mindestens drei Haupttragern(2) besteht, deren untere Enden je auf einem im Meeresboden verankerten Tragrahmen (3) schwingbar aufgesetzt sind. Über die Verbindung zwischen den oberen Enden der Hauptträger und der unmittelbar darauf aufgesetzten Plattform ist in der genannten Patentschrift nichts gesagt. Die Tiefe der möglichen Installation ist auf die Länge der Hauptträger beschränkt.

Die Aufgabe der Erfindung besteht in der Schaffung eines Unterwasser-Unterbausystem, das auch für grössere Tiefen die Installation eines fixen, stabilen, im Meeresboden verankerten, ständig unter Wasser bleibenden Unterbaues gestattet und keinerlei Beanspruchung durch Wind und Wellen ausgesetzt ist.

Diese Aufgabe wird bei einem Unterwasser-Unterbausystem für Installation in grossen Tiefen für selbsthebende Plattformen in Meer, das aus drei oder mehr Hauptträgern besteht die ständig unterwasser bleiben und mit ihren unteren Enden je auf einem im Meeresboden mittels Pfähle verankerten Tragrahmen schwingbar aufgesetzt sind, dadurch gelöst dass die Hauptträger mit ihren oberen Enden mittels eines Verbindungsrahmens über Doppel-Scharniere miteinander verbunden sind, wobei die eine der selbsttragenden Plattform, oder einer Zwischenstruktur, auf dem Unterbausystem vorzugsweise über ein flossartiges Gebilde aufgesetzt sind, das ebenfalls mittels Scharniere mit den oberen Enden der Hauptträger verbunden ist.

Die Verbindung der unteren Enden der Hauptträger mit dem jeweiligen Tragahmen erfolgt vorzugsweise über ein Kardangelenk.

Für die Installation und auch für die Stabilität des installierten Unterbaues enthalten die. Haupttrager in ihren unteren Enden Ballastmaterial und in ihren oberen Enden Auftriebsmaterial.

Für die Installation sind ferner Seilwinden mit Seilen auf den einzelnen miteinander zu verbindenden Teilen des Systems vorgesehen.

Die aus einer Rohrstruktur bestehenden Haupttrager eignen sich für die Bildung von Lagerungsbehältern, z.B. für Rohöl.

In den Zeichnungen zeigen:
Fig. 1 eine Seitenansicht eines kompletten Systems mit durch Pfähle (4) im Meeresboden verankerten Tragrahmen (1) für die Hauptträger (2) des Unterbaues, mit fakultativer Zwischenstruktur (9) und mit selbsthebender Plattform (11);
Fig. 2 die um 90° gegenüber der Fig. 1 verdrehte Seitenansicht des gleichen Systems;
Fig. 3 eine Draufsicht auf das Unterbausystem nach den Figuren 1 und 2;
Figuren 4 bis 14 Installationsschritte des erfindungsgemässen Unterbausystems;
Fig. 15 eine abgeänderte Form des Aufsetzens der Hauptträger auf den Tragrahmen des Unterbausystems.

Das in den Figuren 1 und 2 dargestellte komplette System besteht aus der, an sich bekannten, selbsthebenden Plattform 11, deren Beine 10 mit den Beinen 9 einer fakultativen Zwischenstruktur verbunden sind, die auf einen flossartigen Gebilde 8 aufgesetzt ist, welches seinerseits mittels Doppelscharniere 5 mit den oberen Enden der im gezeigten Beispiel fünf Hauptträger 2 des erfindungsgemässen Unterbausystems verbunden sind. Die unteren Enden der Hauptträger 2 sind mittels eines Kardangelenks 13 je mit einem Tragrahmen 1 verbunden, der mittels Pfhäie 4 im Meeresboden verankert ist. Die oberen Enden der Hauptträger 2 sind mittels eines horizontalen Verbindungsrahmens 3 über Doppelscharniere 6, 7 miteinander verbunden.

Im gezeigten Beispiel ist für den Meeresboden eine Tiefe von 654 m unter Wasserspiegel angenommen, während die Plattform 11 sich 39 m über dem Wasserspiegel befindet. Das erfindungsgemässe Unterbausystem ist ständig vollkommen unterwasser und unterhalb des Wirkungsbereichs der Wellen, wie in Fig. 1 links oben eingezeichnet ist. Rechts neben der Fig. 1 ist eine Schnittansicht eines Hauptträgers gezeichnet, der mit seinen Abmessungen zur Bildung von Lagerungstanks für Rohöl geeignet ist.

Die unteren Enden der Hauptträger 2 enthalten Ballastmaterial und die oberen Enden enthalten Auftriebsmaterial, wie in Fig. 1 mit 14 und 15 angedeutet ist.

Die Installation des erfindungsgemässen Unterbausystems ist nachstehend mit Bezug auf die Figuren 4 bis 14 beschrieben. Zunächst werden, laut Fig. 4, mittels eines Unterseebootes (Smg) die genauen Abstände und Quoten der fünf Basispunkte A, B, C, D, E für die fünf Hauptträger ausgemässen.

Dann werden mittels eines Bauschiffes die Pfähle 4 mit dem Tragrahmen 1 an den ausgemessenen Basispunkten in den Meeresboden eingetrieben, wie in Fig.5 gezeigt ist. Die Hauptträger 2 werden schwimmend über die Basispunkte gebracht und dank ihrer Ballaste 14 und Auftriebsmaterialien 15 vertikal ncben den Basispunkten auf den Meeresboden aufgestellt, wie in Fig. 6 gezeigt ist. Die Länge der einzelnen Träger 2 ist durch die ausgemessenen Quoten der einzelnen Basispunkte bestimmt, die im Beispiel, laut Fig. 1, bis zu 200 m voneinander entfernt sind.

Im unteren Ende eines jeden Trägers 2 ist eine Seilwinde 16 mit Seil 17 angeordnet. Das freie Ende des Seils 17 wird mit Hilfe des (Smg) mit dem Tragrahmen 1 verbunden; daraufhin wird, ebenfalls mit Hilfe des (Smg,) über eine Schlauchleitung 20 eine solche Menge des Ballastmaterials 14 abgesogen, dass der Träger 2, dank des Auftriebsmaterials 15 in seinem oberen Ende, die in Fig. 7 gezeigte Stellung einnimmt. Nun werden von den auf dem Kardangelenk 13 angebrachten Winden 19 die Seite 18 abgezogen und mit dem Tragrahmen 1 verbunden - siehe Fig. 8. Durch Betätigung der Winden 19 -über das U-boot (Smg)werden die Seile 18 wieder von den winden 19 aufgewickelt und damit der Träger 2 abgesenkt und mit seinem Kardangelenk 13 in den Tragrahmen 1 eingesetzt - siehe Fig. 9. Dank des Auftriebsmaterials 15 in dem oberen Ende bleibt der Träger 2 in vertikaler Lage.

Nun wird gemäss Fig. 10 der Verbindungsrahmen 3 in Stellung gebracht und mittels Seile 22 mit den Trägern 2 verbunden, was mit Hilfe einer Taucherglocke 23, oder mit Hilfe des U-Bootes (Smg), erfolgen kann. Durch Betätigung der Winden 21 wird der verbindungsrahmen 3 abgesenkt und dabei werden die Träger 2 soweit geneigt, dass die Scharnierteile 6, 7 auf dem Verbindungsrahmen 3 mit den entsprechenden Scharnierteilen 6, 7 auf den Trägern 2 in Dingriff kommen, worauf die Bolzen in die Scharniere eingesetzt werden, sodass die in Fig. 11 gezeigte Stellung entsteht.

Nun kann die selbsthebende Plattform 11, entweder unmittelbar, oder wie im gezeigten Beispiel über eine Zwischenstruktur mit Brinen 9 und flossartigem Gebilde 8 montiert werden.

Hierzu sind auf dem Gebilde 8 Winden 24 mit Seilen 25 vorgesehen, deren freie Enden mit den oberen Enden der Träger 2 verbunden werden, sodass das Gebilde 8 durch Betätigung der Winden 24 abgesenkt werden kann und mittels Scharniere 5 (Fig. 1) mit den Trägern 2 verbunden werden kann - siehe Figuren 12 und 13.

Nach der so erfokgten Installation werden die Kardangelenke 13 in den Tragrahmen 1 mittels Zement vergossen - siehe Fig. 14.

Zuletzt werden das Ballastmaterial 14 und das Auftriebsmaterial 15 in den Trägern 2 in ein solches Verhältnis gebracht, dass die Träger 2 unter Eigenspannung stehen und jeder Träger 2 mit seinem Kardangelenk 13 im Gleichgewicht auf dem Tragrahmen 1 steht.

Die Fig. 15 zeigt eine abgeänderte Lagerung der Träger 2 auf dem Tragrahmen 1, wobei anstelle des Kardangelenkes ein Aufsetzen der Träger 2 mit Schwerkraft auf dem Tragrahmen 1, bei entsprechender halbkugelförmiger Formgebung 13, vorgesehen ist.

Für noch grössere Tiefen als in Fig. 1 beispielsweise angegeben ist, kann der erfindungsgemässe Unterbau auch verdoppelt werden, in dem zwei derartige Unterbausysteme übereinandergesetzt werden, wobei das untere Ende des unteren Systems wie gezeigt ausgeführt ist und das obere System auf das untere mittels eines flossartigen Gebildes 8 - wie in Fig. 1 - aufgesetzt werden kann.

Es ist auch möglicb, gemäss einer weiteren Ausführungsform, zwischen den oberen und den unteren Enden des Unterbausystems horizontale Verbindungsbalken vorzusehen, die mit den Trägern 2 über Doppelscharniere 6, 7 verbunden werden.

## Patentansprüche

1.) Unterwasser-Unterbausystem, geeignet für grosse Tiefen, für eine selbsthebende Plattform; und seine installation im Meer, das aus mindestens drei Hauptträgern (2) besteht, deren untere Enden je auf einem im Meeresboden mittels Pfähle(4) verankerte Tragrahmen (1) schwingbar aufgesetzt sind, dadurch gekennzeichnet, dass die oberen Enden der Hauptträger (2) mittels eines Verbindungsrahmen (3) über Doppelscharniere (6,7) miteinander verbunden sind.

2.) Unterwasser-Unterbausystem nach Anspruch 1, dadurch gekennzeichnet, dass die selbsthebende Plattform (11), über Beine (10) und/oder über eine Zwischenstruktur (9), mittels eines flossartigen Gebildes (8) mit den oberen Enden des Unterbausystems über Scharniere (5) verbunden ist.

3.) Unterwasser-Unterbausystem, nach Anspruch 1, dadurch gekennzeichnet, dass die unteren Enden der Hauptträger (2) mit dem jeweiligen Tragrahmen (1) mittels eines Kardangelenkes (13) verbunden sind.

4.) System nach den Ansprüchen 1 und 3, dadurch gekennzeichnet, dass die Hauptträger (2) in ihren unteren Enden Ballastmaterial (14) und in ihren oberen Enden Auftriebsmaterial (15) enthalten.

5.) System nach den Ansprüchen 1 bis 4, dadurch gekennzeichnet, dass jeder Hauptträger (2) nahe dem unteren Ende eine Seilwinde (16) mit. Seil (17) enthält, wobei das freie Ende des Seils, zur Installation, von der Winde abgewickelt, mit dem Tragrahmen (1) verbunden, und dann wieder aufgewickelt wird.

6.) System nach den Ansprüchen 1 bis 5, dadurch gekennzeichnet, dass auf dem am unteren Enden des Hauptträgers (2) angebrachten Kardangelenk zwei Winden (19) mit Seilen (18) vorgesehen sind, deren freie Enden, zur Installation, abgewickelt, mit dem Tragrahmen (1) verbunden und dann wieder aufgewickelt werden.

7.) System nach den Ansprüchen 1 bis 6, dadurch gekennzeichnet, dass im Verbindungsrahmen (3) Seilwinden (21) mit Seilen (22) vorgeschen sind, deren freie Enden zur Installation, abgewickelt, mit den oberen Enden der Hauptträger (2) verbunden und dann wieder aufgewickelt werden.

8.) System nach den Ansprüchen 1 bis 7, dadurch gekennzeichnet, dass nach erfolgtem Aufsetzen des Kardangelenkes (13) auf den Tragrahmen (1), dieser mit Zement ausgegossen wird.

9.) System nach den Ansprüchen 1 bis 8, dadurch gekennzeichnet, dass die Hauptträger (2) mittels eines halbkugelförmigen Teils (13) (Fig.15) in einem entsprechend geformten Tragrahmen (1) eingesetzt werden.

10.) System nach den AnsprUchen 1 bis 9, dadurch gekennzeichnet, dass die Hauptträger (2) mittels horizontaler Verbindungsbalken zwischen den oberen und unteren Enden der Träger (2) miteinander verbunden werden.

11.) System nach den Ansprüchen 1 bis 10, dadurch gekennzeichnet, dass zwei erfindungsgemässe Unterbausysteme übereinander angeordnet sind.

## Claims

1) Underwater foundation system, adapted for great dephts, for a self-lifting platform, and its installation in the sea, consisting of atleast three main supporting beams (2), the lower ends of which are each collocated oscillably on a supporting frame (1), which is anchored, by means of piles (5), in the sea floor, characterized by the fact that the upper ends of the main supporting beams (2) are connected to each other by means of a connecting frame (3) through double hinges (6,7).

2) Underwater foundation system, according to claim 1, characterized by the fact that the self-lifting platform (11) is connected, through legs (10) and,or through an intermediate structure (9), by means of a raftlike structure (8), with the upper ends of the foundation system, through hinges (5).

3) Underwater foundation system, according to claim 1, characterized by the fact the lower ends of the main supporting beams (2) are connected to the respective supporting frame (1) by means of a cardanic joint (13).

4) System according to claim 1 and 3, characterized by the fact, that the main supporting beams (2) contain in their lower ends ballast stuff (14) and in their upper ends floating stuff (15).

5) System according to claims 1 to 4, characterized by the fact, that each main supporting beam (2), near the lower end, contains a reel (16) with cable (17), whereby the free end of the cable, for installation, becomes unwound from the reel, connected with the supporting frame (1), and then again rewound.

6) System according to claims 1 to 5, characterized by the fact, that on the cardanic joint (13) applied on the lower end of the main supporting beam (2) two reels (19) with cables (18) are foreseen, the free ends of which, for installation, become unwound, connected to the supporting frame (1), and then again rewound.

7) System according to claims 1 to 6, characterized by the fact, that in the connecting frame (3) reels (21) with cables (23) are foreseen, the free ends of which, for installation, become unwound, connected to the upper ends of the main supporting beams (2), and then again rewound.

8) System according to claim 1 to 7, characterized by the fact, that after collocating the cardanic joint (13) on the supporting frame (1), this is filled with cement.

9) System according to claims 1 to 8, characterized by the fact, that the main supporting beams (2) becomes collocated, by means of a semispheric element (13), on a correspondingly shaped supporting frame (1) (Fig.15).

10) System according to claims 1 to 9, characterized by the fact, that the main supporting beams (2), between the upper and lower ends of the beams (2), become connected to each other by means of horizontal connecting beams.

11) System according to claims 1 to 10, characterized by the fact, that two foundation system according to the invention are arranged one above the other.

## Revendications

1) Système de substruction sous-marine, appropriée pour de grandes profondeurs pour une plate-forme auto-haussante et son installation en mer, consistant au moins de trois poutres principales (2) dont les extrémités inférieures sont accrochées d'une manière oscillante chacune sur un cadre porteur (1) ancré sur le fond de la mer moyennant des poteaux (4), caractérisé en ce que les extrémités supérieures des poutres principales (2) sont raccordées entre elles moyennant un cadre de raccordement (3) par l'intermédiaire de doubles charnières (6,7).

2) Substruction sous-marine suivant la revendication 1, caractérisée en ce que la plate-forme auto-hausssante (11), est raccordée aux extrémités supérieures du système de substruction, moyennant une structure type radeau (8) par l'intermédiaire de montants (10) et/ou moyennant une structure intermédiaire (9), par l'entrmise de charnières (5).

3) Substruction sous-marine suivant la revendication 1, caractérisée en ce que les extrémités inférieures des poutres principales (2), sont raccordées au cadre porteur (1) respectif, moyennant une articulation cardan (13).

4) Système suivant les revendications 1 et 3, caractérisé en ce que les poutres principales (2) contiennent du matériau de lest (14) dans leurs extremités inférieures et du matériau portant (15) dans leurs extrémités supérieures.

5) Système suivant les revendications de 1 à 4, caractérisé en ce que chacune des poutres principales (2), à proximité de l'extrémité inférieure contient un treuil à câble (16) avec le câble (17), où l'extrémité libre du câble, pour l'installation, est déroulée par le treuil, est raccordée au cadre porteur (1) et, ensuite, est de nouveau enroulée.

6) Système suivant les revendications de 1 à 5, caractérisé en ce que sur l'articulation cardan (13) appliquée à l'extrémité inférieure de la poutre principale (2), sont prévus deux treuils (19) avec câble (16) dont les extrémités libres, pour l'installation, sont déroulées, raccordées au cadre porteur (1) et, ensuite,-enroulées de nouveau.

7) Système suivant les revendications de 1 à 6, caractérisé en ce que dans le cadre de raccordement (3), sont prevus des treuils à câble (21) avec câbles (22), dont les extrémités libres, pour l'installation sont déroulées, raccordées avec les extrémités supérieures des poutres principales (2) et, ensuite, enroulées de nouveau.

8) Système suivant les revendications de 1 à 7, caractérisé en ce que dès que l'accrochage de l'articulation cardan (13) sur le cadre porteur (1) a eu lieu, ce dernier est coulé en ciment.

9) Système suivant les revendications de 1 à 8, caractérisé en ce que les poutres principales (2) sont logées, moyennant un élément (13) hémisphérique (Fig. 15), dans un cadre porteur (1) de forme correspondante.

10) Système suivant les revendications de 1 à 9, caractérisé en ce que les poutres principales (2) sont raccordées entre elles moyennant des poutres horizontales de raccordement entre les extrémités supérieures et inférieures des poutres principales (2)

11) Système suivant les revendications de 1 à 10, caractérisé en ce que deux système de substruction, sont disposés, suivant l'invention, l'un sut l'autre.
